# EUROPÄISCHE PATENTSCHRIFT

(11) **EP 1 953 278 B1**
(45) Veröffentlichungstag und Bekanntmachung des Hinweises auf die Patenterteilung: **06.01.2010**
(21) Anmeldenummer: 08005415.8
(22) Anmeldetag: 13.07.2005
(51) Int. Cl.: D03C 9/06

(54) **Webschaft mit Litzentragstange**
Heald shaft with a heald support rod
Lame comportant une tringle porte-lisses

(30) Priorität: 16.07.2004 DE 102004035996
(43) Veröffentlichungstag der Anmeldung: 06.08.2008
(62) Teilanmeldung aus: 05782059.9
(73) Patentinhaber: Picanol N.V., 8900 Ieper (BE); Verbrugge N.V., 8800 Roeselare (BE)
(72) Erfinder: Deseyne, Joost, 8830 Hooglede (BE); Stockmann, Frank, 8500 Kortrijk (BE)
(74) Vertreter: Dauster, Hanjörg

(56) Entgegenhaltungen:
- EP-A- 1 498 521
- EP-A- 1 522 615
- DE-A1- 2 610 311
- DE-C1- 19 917 791
- US-A- 3 754 577
- US-A- 4 387 742

## Beschreibung

Die Erfindung betrifft einen Webschaft mit wenigstens einem Rahmenteil und mit wenigstens einer an dem Rahmenteil befestigten Litzentragstange.

Für Rahmenteile einerseits und die Litzentragstangen andererseits werden meist unterschiedliche Materialien gewählt, um gegenläufigen Forderungen gerecht zu werden. Einerseits sollen nämlich die Webschäfte möglichst leicht sein, um hohe Webgeschwindigkeiten zu ermöglichen, während sie andererseits möglichst formstabil und biegesteif sein sollen. Die Rahmenteile werden deshalb aus einem leichten Material, bevorzugt als Hohlprofile, hergestellt, um eine möglichst große Biegesteifigkeit zu erreichen. Die Litzentragstangen, die an die Form der Litzen angepasst sind und die aufgrund von Bewegungen der Litzen einem Verschleiß ausgesetzt sind, werden dagegen aus einem möglichst harten verschleißfesten Material hergestellt, insbesondere aus Stahl. Die unterschiedlichen Materialien für die Rahmenteile einerseits und die Litzentragstangen andererseits führen zu Problemen bei der Befestigung der Litzentragstangen an den Rahmenteilen.

Aus der US 4,387,742 ist ein Webschaft mit einem Rahmen bekannt, welcher eine Frontseite, eine Rückseite und eine einstückig mit dem Rahmen ausgebildete Litzentragstange aufweist. Die Litzentragstange ist mit einer Abdeckung armiert.

Es ist bekannt (US 3 151 634), die Litzentragstangen mittels Nieten o.dgl. und weiterer Befestigungsmittel an den Rahmenteilen zu befestigen. Aufgrund der unterschiedlichen Materialien und der auftretenden hohen Beschleunigungskräfte sind diese Befestigungselemente störanfällig, da die Gefahr von Beschädigungen relativ groß ist, insbesondere die Gefahr von Ermüdungsbrüchen.

Bei einer bekannten Bauart (US 3 754 577) sind die Rahmenteile extrudierte Profile aus einer Aluminiumlegierung. Der obere Rahmenteil ist mit einem nach unten ragenden Flansch und der untere Rahmenteil mit einem nach oben ragenden Flansch versehen. Von diesen Flanschen ragen in Längsrichtung verlaufende Stege ab, die zwischen sich eine Aufnahmenut für den Mittelsteg einer T-förmigen Litzentragstange bilden. Der Mittelsteg der Litzenträgstange wird in die Nut eingeklebt. Um sicherzustellen, dass der Klebstoff gleichmäßig verteilt ist, sind die Stege des Flansches des Rahmenteils mit Vorsprüngen versehen. Die Rahmenteile und die Litzentragstangen werden in eine Presse eingelegt und so gehalten, dass sie sich nicht relativ zueinander bewegen können, wenn der Kleber thermisch bei etwa 120°C ausgehärtet wird.

Der Erfindung liegt die Aufgabe zugrunde, einen Webschaft der eingangs genannten Art zu schaffen, bei welchem eine einfache und sichere Verbindung zwischen Rahmenteil und Litzentragstange vorgesehen ist, die ohne Pressen oder Lehren o.dgl. herstellbar ist.

Diese Aufgabe wird dadurch gelöst, dass der Rahmenteil mit einer in Längsrichtung verlaufenden Profilrippe versehen ist, und dass die Litzentragstangen eine profilierte Längsnut aufweist, die hinterschnitten ist und die ein Stirnende der Profilrippe umgreift, das einen an die hinterschnittene Längsnut angepassten Querschnitt aufweist.

Die Profilrippe lässt sich ohne weiteres so stark dimensionieren, dass die Gefahr einer Beschädigung relativ gering ist. Das Material der Litzentragstange besitzt eine relativ höhere Festigkeit, so dass die in der Litzentragstange angebrachte Längsnut kein großes Risiko von Beschädigungen darstellt.

In vorteilhafter Ausgestaltung der Erfindung wird vorgesehen, dass die Profilrippe des Rahmenteils und die profilierte Längsnut der Litzentragstangen quer zur Längsrichtung eine formschlüssige Verbindung bilden. Eine derartige formschlüssige Verbindung führt dazu, dass Rahmenteil und Litzentragstange bei der Montage exakt zueinander ausgerichtet werden, ohne dass eine Presse oder eine Lehre oder eine Schablone o.dgl. notwendig ist. Dabei ist es von besonderem Vorteil, wenn die Profilrippe des Rahmenteils mit der profilierten Längsnut der Litzentragstange eine Rastverbindung bildet. Eine derartige Rastverbindung erlaubt eine besonders einfache Montage.

In weiterer Ausgestaltung der Erfindung wird vorgesehen, dass die Profilrippe des Rahmenteils mit der Längsnut der Litzentragstange verklebt ist. Der Klebstoff, beispielsweise ein thermisch aushärtender Klebstoff, erhöht die Sicherheit der Verbindung zwischen Rahmenteil und Litzentragstange. Dabei gleicht der Klebstoff Spiel zwischen der Profilrippe und der Längsnut aus, ohne jedoch die Position der beiden zu bestimmen, die von der formschlüssigen Verbindung festgelegt wird.

Weitere Merkmale und Vorteile der Erfindung ergeben sich aus der nachfolgenden Beschreibung der in den Zeichnungen dargestellten Ausführungsbeispiele.
- Fig. 1: zeigt eine Ansicht eines erfindungsgemäßen Webschaftes,
- Fig. 2: einen Schnitt entlang der Linie II-II der Fig. 1,
- Fig. 3: einen Schnitt durch die Profilrippe des Rahmenteils in größerem Maßstab,
- Fig. 4: einen Schnitt einer Litzentragstange, die noch nicht ihre endgültige Form aufweist,
- Fig. 5: einen Schnitt durch die Litzentragstangen nach Fig. 4, nachdem sie ihre endgültige Form erhalten hat,
- Fig. 6: einen Teilschnitt ähnlich Fig. 2 in größerem Maßstab,
- Fig. 7: einen Teilschnitt ähnlich Fig. 6 mit einem zusätzlichen Dämpfungsprofil und
- Fig. 8: einen Teilschnitt durch eine Ausführungsform für Litzen mit J-förmigen Ösen.

Ein Webschaft, wie er in Fig. 1 dargestellt ist, besitzt einen Rahmen aus einem oberen Rahmenteil 10, einem unteren Rahmenteil 11 und Seitenteilen 13, 14, die diese beiden miteinander verbinden. Die oberen und unteren Rahmenteile 10, 11 besitzen nach unten bzw. nach oben weisende Flansche 15, 16, an welchen Litzentragstangen 17, 18 befestigt sind. Die Litzentragstangen 17, 18 nehmen Ösen 19, 20 von Litzen 21 auf, die zwischen den Ösen mit einem Fadenauge 22 versehen sind, durch die hindurch Kettfäden laufen.

Wegen der heute üblichen hohen Webgeschwindigkeiten wird angestrebt, dass derartige Webschäfte einerseits möglichst leicht und andererseits möglichst biegesteif oder verformungssteif sind. Da die Ösen 19, 20 aus Gründen der Handhabung mit Spiel auf den Litzentragstangen 17, 18 geführt werden, müssen die Litzentragstangen 17, 18 aus einem möglichst verschleißfesten Material bestehen. In der Praxis werden bevorzugt die Rahmenteile 10, 11 aus extrudierten Leichtmetallprofilen gefertigt, d.h. aus Profilen aus Aluminium oder Aluminiumlegierung. Wie aus Fig. 2 zu ersehen ist, besitzen bei dem Ausführungsbeispiel die Rahmenteile einen flachen, rechteckigen Querschnitt, dessen Haupterstreckung in Bewegungsrichtung verläuft, d.h. in vertikaler Richtung. Bei dem Ausführungsbeispiel besitzen die Rahmenteile 10 vier Hohlkammern, die gegebenenfalls auch noch mit Versteifungseinagen oder Dämpfungseinlagen o.dgl. ausgefüllt sein können. Von dem oberen Rahmenteil 10 ragt nach unten ein Flansch 23 ab, der mit einer Profilrippe 24 versehen ist. Auf dieser Profilrippe 24 ist eine Litzentragstange 17 angebracht, die eine flache Leiste ist, die mit einer profilierten Längsnut versehen ist, die die Profilrippe 24 umgreift. Die Profilrippe 24, die einen sich schwalbenschwanzförmigen erweiternden Endbereich 26 aufweist, ist in Fig. 3 in größerem Maßstab dargestellt.

Die Litzentragstange 17 ist ein extrudiertes Stahlprofil, das zunächst in der Form extrudiert wird, wie sie in Fig. 4 dargestellt ist. Sie besitzt zunächst eine im Querschnitt rechteckige Längsnut 25', deren Seitenflanken mittels über die Kontur der an sich flachen Leiste überstehenden Längsrippen 27, 28 verlängert sind. Diese Längsrippen 27, 28 werden anschließend durch Kaltwalzen derart plastisch verformt, dass sie innerhalb der Außenkontur liegen, so dass sich eine gerade, glatte Außenseite ergibt. Dabei werden die Längsrippen 27, 28 in die vorher rechtwinklige Längsnut 25' hineingedrückt, so dass sich die schwalbenschwanzförmig hinterschnittene Längsnut 25 ergibt, wie das in Fig. 5 dargestellt ist. Wie aus Fig. 4 und 5 zu ersehen ist, ist die Längsrippe 28 im Querschnitt etwas kleiner als die Längsrippe 27. Dadurch ergibt sich in dem Bereich, in welchem vorher die Längsrippe 27 war, eine Nutenflanke 29, die mit dem Nutengrund der Längsnut 25 einen kleineren Winkel einschließt, als er von der Nutenflanke 30 eingewalzten Längsrippe 28 gebildet wird. Da der Nutengrund der Längsnut 25 etwas breiter als das äußere Ende des schwalbenschwanzförmigen Teils 26 der Profilrippe ist, kann die Litzentragstange 17 mit der Nutenflanke 29 in die Profilrippe 24 eingehängt und dann auf die Profilrippe 24 aufgedrückt werden, wobei die Nutenflanke 30 mit der Profilrippe verrastet (aufgeklipst wird).

Um die Verbindung zwischen der Litzentragstange 17 und dem Rahmenteil 10 noch sicherer zu machen und vor allem, um ein Spiel und damit eine Geräuschbildung auszuschließen, wird vor dem Aufklipsen der Litzentragstange 17 in die Längsnut 25 ein Klebstoff eingebracht, beispielsweise ein thermisch aushärtender Klebstoff. Selbst wenn dieser Klebstoff im Laufe der Zeit seine Klebewirkung verlieren sollte, so behält er die Funktion des Ausgleichens von Spiel, so lange er überhaupt noch vorhanden ist. Das Verlieren der Klebwirkung im Laufe der Zeit kann für das Demontieren der Litzentragstange 17 vorteilhaft sein. Es kann deshalb bewusst ein Klebstoff eingesetzt werden, der nach einer vorgegebenen Zeit seine Klebwirkung verliert.

Bei einer abgewandelten Ausführungsform wird vorgesehen, dass die hinterschnittene Längsnut 25 in das Profil der Litzentragstange 17 durch Fräsen oder Stoßen o.dgl. eingearbeitet wird.

Der untere Rahmenteil 11 hat den gleichen Querschnitt wie der obere Rahmenteil und wird spiegelsymmetrisch zu diesem angeordnet, d.h. dass der Flansch 23 des oberen Rahmenteils 10 dem entsprechenden Flansch des unteren Rahmenteils gegenüberliegt. Die Litzentragstange 18 hat eine der Litzentragstange 17 entsprechende Form und wird in gleicher Weise befestigt. Dabei wird vorgesehen, dass die einen kleineren Winkel bildende Nutenflanke 29 unten zu liegen kommt, d.h. die Litzentragstange 18 ist spiegelsymmetrisch zur Litzentragstange 17.

Bei einer abgewandelten Ausführungsform wird vorgesehen, dass die Profilrippe 24 nicht massiv ausgebildet ist, sondern eine in Längsrichtung verlaufende Hohlkammer aufweist. Bei einer weiteren abgewandelten Ausführungsform werden die Litzentragstangen 17, 18 nicht auf die Profilrippen 24 aufgeklipst, sondern in Längsrichtung aufgeschoben. Bei diesem Ausführungsbeispiel kann dann vorgesehen werden, dass das Spiel zwischen der Profilierung der Profilrippe 24 und der profilierten Längsnut 25 relativ klein ist.

Das Anbringen eines Klebstoffes kann dadurch geschehen, dass vor dem Verbinden von Profilrippe 24 und profilierter Längsnut 25 die Außenfläche der Profilrippe 24 und/oder die Innenfläche der profilierten Nut 25 mit einem Klebstoff bestrichen werden. Bei einer abgewandelten Ausführungsform wird vorgesehen, dass die Litzentragstangen 17, 18 in Abständen zueinander mit Bohrungen versehen sind, die zu dem Grund der Längsnut 25 offen sind. Ein Klebstoff kann dann nach der Montage mittels Druck durch die Bohrungen hindurch zu den gegenüberliegenden Flächen der Profilrippe 24 und der Längsnut 25 gebracht werden.

Bei den Ausführungsformen nach Fig. 6 bis 8 ist vorgesehen, dass der Flansch 23' des Rahmenteils 10 mit einer Profilrippe 24' versehen ist, die breiter als das schwalbenschwanzförmig profilierte Stirnende ist. Die Ösen 19 der Litzen 21 sind C-förmig gestaltet und übergreifen die Litzentragstange 17 sowohl oben als auch unten. Bei dem Ausführungsbeispiel nach Fig. 6 werden die Litzen 21 beim Anheben und Absenken des Webschaftes von den Litzentragstangen 17 und 18 mitgenommen.

Bei dem Ausführungsbeispiel nach Fig. 7 ist eine Dämpfungsleiste 31 aus einem Kunststoff o.dgl. vorgesehen, die den Enden der Ösen 19 der Litzen 21 gegenüberliegt. Die Litzentragestangen 17, 18 und die Ösen 19 sind so bemessen, dass beim Anheben oder Absenken eines Webschaftes die Enden der Ösen 19 der Litzen 21 jeweils an der Dämpfungsleiste 31 des oberen Rahmenteils 10 oder des unteren Rahmenteils 11 anliegen. In diesem Fall haben die Litzentragstangen 17, 18 nur die Aufgabe, die Litzen quer zur Bewegung des Webschaftes zu führen. Sie können dann auch aus Aluminium oder einer Aluminiumlegierung sein.

Bei der Ausführungsform nach Fig. 8 sind für die Litzen 21 J-förmige Ösen 19' vorgesehen. Die Litzentragstangen 17' sind entsprechend dieser Ösen gestaltet, d.h. sie erstrecken sich von der Längsnut 25' nur nach einer Seite, d.h. zu dem zugehörigen Rahmenteil.

Die Erfindung ist nicht auf die dargestellten Ausführungsbeispiele beschränkt. Insbesondere bezüglich der Gestaltung der Ösen 19 der Litzen 21 und damit auch der Form der Litzentragstangen 17, 18 können Änderungen vorgenommen werden. Gleiches gilt auch bezüglich der Form und der Anordnung des leistenförmigen Dämpfungselementes 31. Ebenso können auch andere Materialien als Aluminium oder Aluminiumlegierungen für die oberen und unteren Rahmenteile 10, 11 eingesetzt werden, insbesondere faserverstärkte Kunststoffe, wie beispielsweise mir Kohlefasern oder Kevelarfasern verstärkte Kunststoffe. Für die Litzentragstangen 17, 18 sind ebenfalls andere Materialien möglich, insbesondere hochfeste und verschleißarme Kunststoffe. Die Erfindung ist auch für Webschäfte geeignet, die nur einen Rahmenteil 10 oder 11 mit daran befestigter Litzentragstange 17 oder 18 besitzen.

## Patentansprüche

1. Webschaft mit wenigstens einem Rahmenteil (10, 11) und mit wenigstens einer an dem Rahmenteil (10, 11) befestigten Litzentragstange (17, 18), **dadurch gekennzeichnet, dass** der Rahmenteil (10, 11) mit einer in seiner Längsrichtung verlaufenden Profilrippe (24, 24') versehen ist, und dass die Litzentragstange (17, 18) eine profilierte Längsnut (25, 25') aufweist, die hinterschnitten ist und die ein Stirnende der Profilrippe (24, 24') umgreift, das einen an die hinterschnittene Längsnut (25, 25') angepassten Querschnitt aufweist.

2. Webschaft nach Anspruch 1, **dadurch gekennzeichnet, dass** die Litzentragstange (17, 18) eine flache Leiste ist.

3. Webschaft nach Anspruch 1 oder 2, **dadurch gekennzeichnet, dass** zwischen der Profilrippe (24, 24') des Rahmenteils (10, 11) und der Längsnut (25, 25') der Litzentragstange (17, 18) quer zur Längsrichtung eine formschlüssige Verbindung gebildet ist, die schwalbenschwanzförmig gestaltet ist.

4. Webschaft nach einem der Ansprüche 1 bis 3, **dadurch gekennzeichnet, dass** die Profilrippe (24') breiter als ihr in der Längsnut (25') befindliches Stirnende ist.

5. Webschaft nach einem der Ansprüche 1 bis 4, **dadurch gekennzeichnet, dass** der Rahmenteil (10, 1) ein extrudiertes Profil ist, insbesondere ein Profil aus Aluminium oder einer Aluminiumlegierung.

6. Webschaft nach einem der Ansprüche 1 bis 5, **dadurch gekennzeichnet, dass** die Litzentragstange (17, 18) eine extrudierte Stange aus Stahl ist.

7. Webschaft nach Anspruch 6, **dadurch gekennzeichnet, dass** die extrudierte Stange mittels Kaltwalzen nachbehandelt ist.

8. Webschaft nach Anspruch 6 oder 7, **dadurch gekennzeichnet, dass** die Stange der Litzentragstange (17, 18) beidseits einer im Wesentlichen rechteckigen Längsnut (25') mit Rippen (27, 28) versehen ist, die vorzugsweise mittels Kaltwalzens in die Längsnut (25') hineingedrückt sind.

9. Webschaft nach Anspruch 8, **dadurch gekennzeichnet, dass** eine der Rippen (28) einen kleineren Querschnitt aufweist als die andere Rippe (27).

10. Webschaft nach einem der Ansprüche 1 bis 9, **dadurch gekennzeichnet, dass** die Profilrippe (24, 24') des Rahmenteils (10, 11) mit der Längsnut (25, 25') der Litzentragstange (17, 18) verklebt ist.

11. Webschaft nach einem der Ansprüche 1 bis 10, **dadurch gekennzeichnet, dass** der Rahmenteil (10, 11) aus einem ersten Material und die daran befestigte Litzentragstange (17, 18) aus einem zweiten Material bestehen.

12. Webschaft nach einem der Ansprüche 1 bis 11, **dadurch gekennzeichnet, dass** ein Rahmen mit einem oberen Rahmenteil (10) und einem unteren Rahmenteil (11) vorgesehen ist, und dass an jedem Rahmenteil eine Litzentragstange (17, 18) angebracht ist.

## Claims

1. Heddle frame with at least one frame part (10, 11) and with at least one heald carrying rod (17, 18) attached to the frame part (10, 11), **characterised in that** the frame part (10, 11) is provided with a profiled rib (24, 24') running in its longitudinal direction, and **in that** the heald carrying rod (17, 18) comprises a profiled longitudinal groove (25, 25') which is undercut and gripping around a front end of the profiled rib (24, 24'), that comprises a cross-section adapted to an undercut longitudinal groove (25, 25').

2. Heddle frame according to claim 1, **characterised in that** the heald carrying rod (17, 18) is a flat bar.

3. Heddle frame according to claim 1 or 2, **characterised in that** between the profiled rib (24, 24') of the frame part (10, 11) and the longitudinal groove (25, 25') of the heald carrying rod (17, 18) transverse to the longitudinal direction a snap-in connection is formed, that is designed in dovetailed form.

4. Heddle frame according to one of claims 1 to 3, **characterised in that** the profiled rib (24') is broader than its in longitudinal groove (25') arranged front end.

5. Heddle frame according to one of claims 1 to 4, **characterised in that** the frame part (10, 11) is an extruded profile, in particular a profile of aluminium or an aluminium alloy.

6. Heddle frame according to one of claims 1 to 5, **characterised in that** the heald carrying rod (17, 18) is an extruded rod of steel.

7. Heddle frame according to claim 6, **characterised in that** the extruded rod is post-treated by cold-rolling.

8. Heddle frame according to claim 6 or 7, **characterised in that** the rod of the heald carrying rod (17, 18) is provided on both sides with a substantially rectangular longitudinal groove (25') with ribs (27, 28) preferably pressed into the longitudinal groove (25) by cold-rolling.

9. Heddle frame according to claim 8, **characterised in that** one of the ribs (28) has a smaller cross-section than the other rib (27).

10. Heddle frame according to one of claims 1 to 9, **characterised in that** the profiled rib (24, 24') of the frame part (10, 11) is glued to the longitudinal groove (25, 25') of the heald carrying rod (17, 18).

11. Heddle frame according to one of claims 1 to 10, **characterised in that** the frame part (10, 11) comprises a first material and the heald carrying rod (17, 18) attached thereto comprises a second material.

12. Heddle frame according to one of claims 1 to 11, **characterised in that** a frame is provided with an upper frame part (10) and a lower frame part (11), and that to every frame part a heald carrying rod (17, 18) is attached.

## Revendications

1. Cadre de lisses comprenant au moins une partie cadre (10, 11) et au moins une tige porte-lisses (17, 18), qui est fixée à la partie cadre (10, 11), **caractérisé en ce que** la partie cadre (10, 11) est prévue d'une nervure profilée (24, 24') qui s'étend dans sa direction longitudinale, et que la tige porte-lisses (17, 18) comprend une rainure longitudinale profilée (25, 25'), qui est coupée de derrière et qui saisit l'extrémité frontal de la nervure profilée (24, 24'), qui comprend une coupe transversale adaptée à la rainure longitudinale (25, 25') coupée de derrière.

2. Cadre de lisses selon la revendication 1, **caractérisé en ce que** la tige porte-lisses (17, 18) est une barre plate.

3. Cadre de lisses selon la revendication 1 ou 2, **caractérisé en ce qu'**entre la nervure profilée (24, 24') de la partie cadre (10, 11) et la rainure longitudinale (25, 25') de la tige porte-lisses (17, 18) une connection positive est formée perpendiculaire à la direction longitudinale, de forme à queue d'aronde.

4. Cadre de lisses selon l'une quelconque des revendications 1 à 3, **caractérisé en ce que** la nervure profilée (24') est plus large que son extrémité frontal situé dans la rainure longitudinale (25').

5. Cadre de lisses selon l'une quelconque des revendications 1 à 4, **caractérisé en ce que** la partie cadre (10, 11) est un profil extrudé, en particulier un profil en aluminium ou un alliage d'aluminium.

6. Cadre de lisses selon l'une quelconque des revendications 1 à 5, **caractérisé en ce que** la tige porte-lisses (17, 18) est une barre extrudée en acier.

7. Cadre de lisses selon la revendication 6, **caractérisé en ce que** la barre extrudée est post-traitée par laminage à froid.

8. Cadre de lisses selon la revendication 6 ou 7, **caractérisé en ce que** la barre de la tige porte-lisses (17, 18) est prévue des deux côtés d'une rainure longitudinale (25') essentiellement rectangulaire avec nervures (27, 28), qui sont poussées de préférence dans une rainure longitudinale (25) par laminage à froid.

9. Cadre de lisses selon la revendication 8, **caractérisé en ce qu'**une des nervures (28) a une coupe transversale plus petite que l'autre nervure (27).

10. Cadre de lisses selon l'une quelconque des revendications 1 à 9, **caractérisé en ce que** la nervure profilée (24, 24') de la partie cadre (10, 11) est collée avec la rainure longitudinale (25, 25') de la tige porte-lisses (17, 18).

11. Cadre de lisses selon l'une quelconque des revendications 1 à 10, **caractérisé en ce que** la partie cadre (10, 11) se compose d'un premier matériel et la tige porte-lisses (17, 18) fixée à celui-ci se compose d'un deuxième matériel.

12. Cadre de lisses selon l'une quelconque des revendications 1 à 11, **caractérisé en ce qu'**un cadre est prévu d'une partie cadre supérieure (10) and une partie cadre inférieure (11), et qu'à chaque partie cadre une tige porte-lisses (17, 18) est attachée.
